# EUROPÄISCHE PATENTSCHRIFT

(11) **EP 1 638 123 B1**
(45) Veröffentlichungstag und Bekanntmachung des Hinweises auf die Patenterteilung: **25.04.2007**
(21) Anmeldenummer: 04405597.8
(22) Anmeldetag: 20.09.2004
(51) Int. Cl.: H01H 73/08

(54) **Leitungsschutzschalter mit verschiebbarem Steckkontakt**
Protective switch with slidable contact-plug
Disjoncteur avec prise de contact déplaçable

(43) Veröffentlichungstag der Anmeldung: 22.03.2006
(73) Patentinhaber: ABB Schweiz AG, 5400 Baden (CH)
(72) Erfinder: Schalk, Adelbert, 79793 Wutöschingen (DE); Ehrensperger, Fritz, 8460 Marthalen (CH)
(74) Vertreter: ABB Patent Attorneys

(56) Entgegenhaltungen:
- DE-A- 10 306 548
- PATENT ABSTRACTS OF JAPAN Bd. 2003, Nr. 12, 5. Dezember 2003 (2003-12-05) & JP 2003 242875 A (KAWAMURA ELECTRIC INC), 29. August 2003 (2003-08-29)

## Beschreibung

### TECHNISCHES GEBIET

Die vorliegende Erfindung bezieht sich auf das Gebiet der Schutzschalter nach dem Oberbegriff von Patentanspruch 1. Solche Schutzschalter werden eingesetzt in Niederspannungsverteilern auf der Basis eines Stecksockels und mindestens zweier parallel geführter und auf dem Stecksockel gehaltener Sammelschienen, welche jeweils einem Polleiter eines mehrphasigen Drehstromnetzes zugeordnet sind. In solchen Niederspannungsverteilern wird der aus einem Niederspannungsnetz gelieferte Strom mit Hilfe von Installationseinbauschaltern auf Komponenten, wie Leitungen, Motoren oder Apparate, oder Anlagen verteilt. Da die Schalter als Schutzschalter ausgeführt sind, werden die stromführenden Komponenten und Anlagen rasch und zuverlässig vor den Folgen von Überlast-und Kurzschlussströmen geschützt. Die verwendeten Schutzschalter weisen jeweils ein Gehäuse auf sowie einen am Gehäuse gehaltenen Steckkontakt. Durch Schwenken des Schalters an einer Kante des Stecksockels kann der Schalter einfach und schnell installiert werden. Beim Schwenken wird die Stecktulpe auf eine der Sammelschienen gesteckt. Um die Anzahl der Schaltertypen gering zu halten, ist der Steckkontakt in Abhängigkeit von der Lage der Sammelschienen positionierbar. Je nach Lage der mit dem Schalter zu verbindenden Sammelschiene kann dann vor der Installation der Steckkontakt geeignet positioniert werden. Es wird dann für alle Polleiter nur noch ein einziger Schaltertyp benötigt.

### STAND DER TECHNIK

Ein Schutzschalter der eingangs genannten Art ist beschrieben im Technischen Katalog smiss-line S "Innovation mit System - Schutzgeräte mit Stecktechnik" der Fa. ABB Schweiz AG, Normelec/CMC Components Postfach CH-9048 Zürich/Schweiz. Bei einem Polleiterwechsel, d.h. bei einem Wechsel von einer Sammelschiene auf eine andere Sammelschiene, wird bei diesem Schalter eine Verriegelung gelöst, der tulpenförmige Steckkontakt aus einer Vertiefung des Schaltergehäuses entriegelt, in einer anderen Gehäusevertiefung positioniert und anschliessend wieder verriegelt. Hierbei können die aus Kunststoff bestehenden Gehäuseteile, wie auch der Steckkontakt, aufgrund der robusten Konstruktion gegebenenfalls stark beansprucht werden.

Im Dokument "DE 103 06 548 A" wird ein Schutzschalter zum Einbau in einem Niederspannungsverteiler offenbart.

### DARSTELLUNG DER ERFINDUNG

Der Erfindung, wie sie in den Patentansprüchen angegeben ist, liegt die Aufgabe zugrunde, einen Schalter der eingangs genannten Art zu schaffen, bei dem der Polleiterwechsel rasch und mit geringem Aufwand, insbesondere ohne den Einsatz von Werkzeug, ausgeführt werden kann.

Beim Schalter nach der Erfindung ist der Steckkontakt auf einem quer zu den Sammelschienen verschiebbaren und am Schaltergehäuse arretierbaren Kontaktträger gehalten. Durch diese Massnahmen wird erreicht, dass bei einem Polleiterwechsel der Steckkontakt nun nicht mehr dem Schaltergehäuse entnommen und an einer anderen Position wieder ins Schaltergehäuse eingesetzt werden muss, sondern dass der Steckkontakt im Schaltergehäuse verbleiben kann und lediglich in die einer anderen Sammelschiene bzw. einem anderen Polleiter zugeordnete Position verschoben wird. Die hierbei anfallenden Verfahrensschritte, nämlich Entriegeln, Verschieben und Verriegeln, können durch geeignetes Ausbilden und Anordnen des Kontaktträgers und eines damit gekoppelten Arretiermechanismus praktisch mit einer Hand ausgeführt werden. Da der Steckkontakt nur einmal am Kontaktträger montiert wird, werden bei einem Polleiterwechsel weder der Steckkontakt noch der Kontaktträger mechanisch unzulässig hoch beansprucht. Zugleich ist nun auch ein flexibler Anschlussleiter des Steckkontakts vollständig im Inneren des Schaltergehäuses geführt. Fehler bei der Verdrahtung werden so vermieden und durch weniger sichtbare Verdrahtung wird zugleich eine bessere Übersichtlichkeit des mit dem Schalter nach der Erfindung ausgerüsteten Niederspannungsverteilers erreicht.

Mit Vorteil weist der Kontaktträger eine von einer Umrandung begrenzte Öffnung zur Durchführung des Steckkontaktes auf. Der Steckkontakt kann so bequem im Kontaktträger gelagert werden und ist durch die Umrandung und eine gegebenenfalls an die Umrandung angesetzte und in Richtung des freien Endes des Steckkontaktes geführte Kontaktabdeckung vor Zugriff und damit vor Beschädigung geschützt.

In die Umrandung kann ein Verbindungselement zur Aufnahme eines Vorsprungs oder einer Vertiefung des Steckkontakt eingeformt werden. Durch Einfügen eines Verbindungselements in ein kongruentes Verbindungselement des Kontaktträgers ist der Steckkontakt drehgesichert am Kontaktträger gehalten.

Die Funktionen des Verschiebens und des Arretierens lassen sich mit kleinem Aufwand und guter Sicherheit realisieren, wenn am Kontaktträger ein Sperrelement einer Verriegelung und ein Gleitkörper gehalten sind, und wenn in das Gehäuse ein in Schubrichtung ausgerichteter Abschnitt einer den Gleitkörper aufnehmenden Führungsbahn und voneinander in Schubrichtung beabstandete Rastelemente zum formschlüssigen Halten des Sperrelements eingeformt sind.

Enthält das Sperrelement eine einseitig eingespannte, an ihrem freien Ende eine Rastnase tragende Biegefeder, so werden beim Polleiterwechsel die Funktionen Entriegeln beim alten Polleiter und Verriegeln beim neuen Polleiter schnell und bequem durch Verbiegen und Entspannen der Biegefeder erreicht. Ist an der Biegefeder zusätzlich ein aus dem Schaltergehäuse geführtes Betätigungselement angebracht, so wird beim Polleiterwechsel durch Fingerdruck am Betätigungselement die Verriegelung gelöst und der Kontaktträger vom alten zum neuen Polleiter verschoben. Durch Loslassen des Hebels wird die Verriegelung wieder geschlossen und der für den neuen Polleiter bestimmte Schalter kann nun wieder in den Verteiler eingesetzt werden. Eine Überdehnung der Biegefeder wird hierbei vermieden, wenn an der Biegefeder ein Begrenzungselement angebracht ist, welches oberhalb einer noch zulässigen Biegebeanspruchung am Schaltergehäuse anschlägt.

Ist am Kontaktträger eine Zunge gehalten, die längs dem in Schubrichtung ausgerichteten und einem sich anschliessenden gekrümmten Abschnitt der Führungsbahn verschiebbar ist und einen elektrisch isolierend ausgebildeten Zungenabschnitt aufweist, so verschliesst diese Zunge unabhängig von dem am Schalter einstellbaren Polleiter das Schaltergehäuse. Der mit dem Steckkontakt elektrisch leitend verbundene, flexible Leiter ist so vollständig von einem Isolierstoffgehäuse umschlossen und benötigt nun keine elektrische Isolierung mehr.

In einer vorteilhaften Weiterbildung des Schalters nach der Erfindung wird eine Anzeige des eingestellten Polleiters auch nach Einbau in den Verteiler dadurch ermöglicht, dass die Spitze der Zunge an eine Öffnung des Schaltergehäuses geführt ist, welche auch nach dem Einbau des Schalters in den Niederspannungsverteiler sichtbar ist.

Eine Vielzahl von Teilen wird eingespart und eine besonders einfache und wirtschaftliche Fertigung ermöglicht, wenn Kontaktträger, Sperrelement und Zunge einstückig als Isolierstoffkörper gefertigt sind. In besonders vorteilhafter Weise sind der Gleitkörper, das Betätigungselement, das Begrenzungselement und/oder die Versteifung in den Isolierstoffkörper eingeformt.

### KURZE BESCHREIBUNG DER FIGUREN

Anhand von Zeichnungen wird nachfolgend ein Ausführungsbeispiel der Erfindung näher erläutert. Hierbei zeigt:
- Fig.1: eine Seitenansicht einer in einen Niederspannungsverteiler eingebauten Ausführungsform eines Schutzschalters nach der Erfindung mit einem zweiteilig ausgeführten Gehäuse, dessen dem Betrachter zugewandte Gehäusehälfte entfernt wurde,
- Fig.2: eine Seitenansicht der im Schutzschalter nach Fig.1 noch vorhandenen Gehäusehälfte,
- Fig.3: eine Seitenansicht des Schalters nach Fig. 1 nach dessen Ausbau aus dem Niederspannungsverteiler,
- Fig.4: eine Ansicht des Schalters nach Fig.3 von unten,
- Fig.5: eine Draufsicht auf einen Träger zur Aufnahme eines Steckkontakts vor dem Einbau in den Schalter gemäss den Figuren 1 bis 4,
- Fig.6: eine Ansicht des Kontaktträgers von unten,
- Fig.7: in perspektivischer Ansicht der Kontaktträger nach den Figuren 5 und 6, und
- Fig.8: eine Seitenansicht des Kontaktträgers nach den Figuren 5 bis 7 nach dessen Einbau in den Schalter nach den Figuren 1 bis 4.

### WEGE ZUR AUSFÜHRUNG DER ERFINDUNG

In allen Figuren beziehen sich gleiche Bezugszeichen auf gleichwirkende Teile. In Fig.1 bezeichnet das Bezugszeichen 1 einen Schutzschalter mit einem zweiteilig ausgeführten Gehäuse aus einem polymeren Isoliermaterial, von dem nur die in und unter der Papierebene liegende Gehäusehälfte 2' ersichtlich ist. Der Schutzschalter 1 weist ferner einen Steckkontakt 4 auf, welcher in einem ebenfalls aus einem polymeren Isoliermaterial gefertigten Kontaktträger 3 gehalten ist. Der Schutzschalter ist in einen Niederspannungsverteiler 5 eingebaut, welcher einen Stecksockel 6 aufweist, auf den vier Sammelschienen L₁, L₂, L₃ und N aufgesteckt sind. Die drei Sammelschienen L₁, L₂ und L₃ sind jeweils mit einem von drei Polleitern eines Drehstromnetzes verbunden, wohingegen die Sammelschiene N mit dem Neutralleiter des Netzes verbunden ist. Die Sammelschienen sind parallel in einer Ebene geführt und sind senkrecht zur Papierebene ausgerichtet.

Der Kontaktträger 3 ist geführt in einer nach Art einer Nut ausgebildeten Bahn 7, welche symmetrisch in beide Hälften des Gehäuses eingeformt ist. Aus Fig.2 ist lediglich ein in die Gehäusehälfte 2' eingeformter Teil der Führungsbahn 7 ersichtlich. Der Kontaktträger 3 ist längs einem geradlinig ausgeführten Abschnitt 7' der Führungsbahn 7 in Richtung eines Doppelpfeils S verschiebbar im Gehäuse gehalten (Fig.1). Aus Fig.2 sind auch besonders deutlich drei in den Rand der Gehäusehälfte 2' eingebrachte Vertiefungen zu erkennen, welche als Rastelemente R₁, R₂, R₃ dienen und den Kontaktträger 3 in drei verschiedenen Positionen am Gehäuse 2 arretieren. Kontaktiert der Steckkontakt 4 entsprechend der Darstellung nach Fig.1 die Sammelschiene L₁, so ist ein aus Fig.1 ersichtliches Sperrelement 8 in das Element R₁ eingerastet. Nach Entfernen des Schutzschalters 1 aus dem Niederspannungsverteiler 5 und Öffnen der Arretierung können der Kontaktträger 3 und der Steckkontakt 4 quer zu den Sammelschienen L₁, L₂ und L₃ solange in Richtung des Doppelpfeils S verschoben werden, bis das Sperrelement 8 in das Element R₂ bzw. R₃ eingerastet ist. Der Schutzschalter 1 kontaktiert dann beim Einstecken in den Niederspannungsverteiler 5 die Sammelschiene L₂ bzw. L₃.

Der aus dem Niederspannungsverteiler entfernte Schutzschalter 1 ist in den Figuren 3 und 4 dargestellt. Aus dieser Darstellung ist ersichtlich, dass das Gehäuse zwei symmetrische Gehäusehälften 2', 2" aufweist, und dass im Boden des Gehäuses eine rechteckig ausgeführte Öffnung 9 angeordnet ist, durch welche der Kontaktträger 3 und der Steckkontakt 4 geführt sind, und welche rechts bzw. links vom Kontaktträger 3 durch das Sperrelement 8 bzw. eine Zunge 10 abgedeckt ist. In die von den beiden Gehäusehälften 2', 2" gebildeten Ränder sind die Rastelemente R₁, R₂, R₃ eingeformt. Wie aus Fig.4 ersichtlich ist, wird jedes der Rastelemente von zwei einander mit Abstand gegenüberliegenden Nuten 14 gebildet, welche jeweils in je eine beider Gehäusehälften 2', 2" eingeformt sind.

Aus den Figuren 5 bis 8 ist zu ersehen, dass der Kontaktträger 3, das Sperrelement 8 und die Zunge 10 einstückig ausgebildet sind. Als Werkstoff für dieses Teil hat sich ein polymerer Kunststoff auf der Basis eines Polyamids bewährt.

Der Kontaktträger 3 weist eine von einer rechteckigen Umrandung 11 (Figuren 5 und 6) begrenzte Öffnung 12 zur Durchführung des Steckkontakts auf. An den in Verschieberichtung geführten beiden Seiten der Umrandung 11 ist eine in Richtung des freien Endes des Steckkontakts geführte zweiteilig ausgeführte Kontaktabdeckung 13 (Figuren 6 bis 8) angesetzt, welche den Steckkontakt vor unerwünschter Berührung schützt. In die Oberseite der Umrandung 11 ist ferner ein von zwei Nuten 18 gebildetes Verbindungselement eingeformt, welches der Aufnahme zweier Vorsprünge 15 des Steckkontakt 4 dient, von denen einer aus den Figuren 1 und 3 zu ersehen ist. Gegebenenfalls kann das Verbindungselement anstelle zweier Nuten 18 auch zwei Vorsprünge enthalten, welche mit zwei jeweils als Nut ausgeführten Vertiefungen des Steckkontakts 4 zusammenwirken. Nach Einsetzen des Steckkontakts 4 in die Öffnung 12 des Kontaktträgers 3 sind die Vorsprünge 15 in den beiden Nuten 18 fixiert und ist der Steckkontakt 4 so gegen Verdrehung gesichert.

Aussen an der Umrandung 11 sind zwei Gleitkörper 16 und das Sperrelement 8 angeformt. Die beiden Gleitkörper sind jeweils in dem in Richtung des Doppelpfeils S ausgerichteten Abschnitt 7' der Bahn 7 geführt. Das Sperrelement 8 wirkt unter Bildung einer Verriegelungsvorrichtung mit jeweils einem der in Schubrichtung S voneinander beabstandeten Rastelemente R₁, R₂, R₃ zusammen. Das Sperrelement 8 enthält eine einseitig eingespannte und als Blattfeder ausgeführte Biegefeder 81, an deren freiem Ende zwei Nasen 82 angeformt sind, welche formschlüssig in eines der Rastelemente eingeschnappt werden können (bei der Darstellung nach den Figuren 1 und 3 in das Rastelement R₁).

An der Biegefeder 81 ist ferner ein aus dem Schaltergehäuse 2', 2" geführtes Betätigungselement 83 angebracht (Figuren 6 und 8), welches bei einem Polleiterwechsel nach Ausbau des Schutzschalters 1 aus dem Niederspannungsverteiler 5 durch Fingerdruck gegen die Kraft der Biegefeder 81 nach oben geführt wird und hierbei die Arretierung des Kontaktträgers 3 aufhebt. Der Kontaktträger 3 und der Steckkontakt 4 können nun - wie zuvor beschrieben - verschoben und an einer anderen Stelle unter Ausnutzung der Rückstellkraft der Biegefeder 81 arretiert werden. Ein Überdehnen der Biegefeder 81 durch übermässigen Fingerdruck wird dadurch vermieden, dass an der Biegefeder 81 ein Begrenzungselement 84 angebracht ist (Figuren 5 und 8), welches oberhalb einer noch zulässigen Biegebeanspruchung oben am Schaltergehäuse 2', 2" anschlägt.

An die Umrandung 11 ist ferner die Zunge 10 angeformt, die längs dem in Schubrichtung S ausgerichteten Abschnitt 7' und einem sich anschliessenden, gekrümmten Abschnitt 7" der Führungsbahn 7 verschiebbar ist (Figuren 1 bis 3) und einen elektrisch isolierend ausgebildeten Zungenabschnitt 101 aufweist. Dieser Zungenabschnitt schliesst die Öffnung 9 nach aussen ab und isoliert so einen mit dem Steckkontakt 4 elektrisch leitend verbundenen und im allgemeinen als Litze ausgebildeten flexiblen Stromleiter 17 (Figuren 1 und 3). Bei diesem Stromleiter kann daher eine bisher erforderliche Leiterisolierung entfallen. Die mit dem Bezugszeichen 102 bezeichnete Spitze der Zunge ist an eine Öffnung 20 (Figuren 1 bis 3) des Schaltergehäuses geführt, welche auch nach dem Einbau des Schutzschalters 1 in den Niederspannungsverteiler 5 sichtbar ist. An der Zungenspitze 102 ist eine aus Fig.6 ersichtliche Beschriftung 103 vorgesehen, welche an der Öffnung 20 denjenigen Polleiter L₁, L₂ oder L₃ anzeigt, der beim Einbau des Schalters 1 in den Niederspannungsverteiler 5 über die dabei kontaktierte Sammelschiene im Schalter 1 wirksam ist. Versteifungen 104 dienen einer leichten Verschiebbarkeit der Zunge 10 und einer Erhöhung ihrer mechanischen Festigkeit. Diese Versteifungen sind nach Art einer Jalousie ausgebildet und können so längs der Führungsbahn in Bahnabschnitt 7" leicht gekrümmt werden. Ersichtlich sind die einzelnen Elemente jeder Jalousie durch Noppen gebildet, welche derart in die Zunge 10 eingeformt sind, dass nebeneinanderliegende Noppen nach Art eines Federgelenks gegeneinander schwenkbar gehalten sind.

### BEZUGSZEICHENLISTE

- 1: Schutzschalter
- 2', 2": Gehäusehälften, Gehäuse
- 3: Kontaktträger
- 4: Steckkontakt
- 5: Niederspannungsverteiler
- 6: Stecksockel
- 7: Führungsbahn
- 7', 7": Bahnabschnitte
- 8: Sperrelement
- 9: Öffnung
- 10: Zunge
- 11: Umrandung
- 12: Öffnung
- 13: Kontaktabdeckung
- 14: Nut
- 15: Vorsprünge
- 16: Gleitkörper
- 17: flexibler Stromleiter
- 18: Verbindungselement, Nuten
- 20: Öffnung
- 81: Biegefeder
- 82: Nasen
- 83: Betätigungselement
- 84: Begrenzungselement
- 101: Zungenabschnitt
- 102: Zungenspitze
- 103: Beschriftung
- 104: Versteifungen
- L₁, L₂, L₃: Sammelschienen, Polleiter
- R₁, R₂, R₃: Rastelemente
- S: Doppelpfeil, Verschieberichtung

## Patentansprüche

1. Schutzschalter (1) zum Einbau in einen Niederspannungsverteiler (5) mit einem Stecksockel (6) und mit mindestens zwei parallel geführten und auf dem Stecksockel (6) gehaltenen Sammelschienen (L₁, L₂, L₃), welcher Schalter ein Gehäuse (2', 2") aufweist sowie einen Steckkontakt (4), zum Kontaktieren einer der Sammelschienen (L₁, L₂, L₃), wobei der Steckkontakt (4) in Abhängigkeit von der Lage der zu kontaktierenden Sammelschiene positionierbar ist, **dadurch gekennzeichnet, dass** der Steckkontakt (4) auf einem quer zu den Sammelschienen (L₁, L₂, L₃) verschiebbaren und am Schaltergehäuse (2, 2") arretierbaren Kontaktträger (3) gehalten ist.

2. Schalter nach Anspruch 1, **dadurch gekennzeichnet, dass** der Kontaktträger (3) eine von einer Umrandung (11) begrenzte Öffnung (12) zur Durchführung des Steckkontaktes (4) aufweist.

3. Schalter nach Anspruch 2, **dadurch gekennzeichnet, dass** an der Umrandung (11) eine in Richtung des freien Endes des Steckkontakts (3) geführte Kontaktabdeckung (13) angesetzt ist.

4. Schalter nach einem der Ansprüche 2 oder 3, **dadurch gekennzeichnet, dass** in die Umrandung (11) ein Verbindungselement (18) zur Aufnahme eines Vorsprungs (15) oder einer Vertiefung des Steckkontakts (3) eingeformt ist.

5. Schalter nach einem der Ansprüche 2 bis 4, **dadurch gekennzeichnet, dass** an der Umrandung (11) ein Sperrelement (8) einer Verriegelung und ein Gleitkörper (16) gehalten sind, und dass in das Gehäuse (2', 2") ein in Schubrichtung (S) ausgerichteter Abschnitt (7') einer den Gleitkörper (16) aufnehmenden Führungsbahn (7) und voneinander in Schubrichtung (S) beabstandete Rastelemente (R₁, R₂, R₃) zum formschlüssigen Halten des Sperrelements (8) eingeformt sind.

6. Schalter nach Anspruch 5, **dadurch gekennzeichnet, dass** das Sperrelement (8) eine einseitig eingespannte, an ihrem freien Ende eine Rastnase (82) tragende Biegefeder (81) enthält.

7. Schalter nach Anspruch 6, **dadurch gekennzeichnet, dass** an der Biegefeder (16) ein aus dem Schaltergehäuse (2', 2") geführtes Betätigungselement (83) angebracht ist.

8. Schalter nach Anspruch 7, **dadurch gekennzeichnet, dass** an der Biegefeder (16) ein Begrenzungselement (84) angebracht ist, welches oberhalb einer noch zulässigen Biegebeanspruchung am Schaltergehäuse (2', 2") anschlägt.

9. Schalter nach einem der Ansprüche 5 bis 8, **dadurch gekennzeichnet, dass** an der Umrandung (11) eine Zunge (10) gehalten ist, die längs dem in Verschieberichtung (S) ausgerichteten Abschnitt (7') und einem sich anschliessenden gekrümmten Abschnitt (7") der Führungsbahn (7) verschiebbar ist und einen elektrisch isolierend ausgebildeten Zungenabschnitt (101) aufweist.

10. Schalter nach Anspruch 9, **dadurch gekennzeichnet, dass** die Spitze (102) der Zunge an eine Öffnung (20) des Schaltergehäuses (2', 2") geführt ist, welche auch nach dem Einbau des Schalters (1) in den Niederspannungsverteiler (5) sichtbar ist.

11. Schalter nach einem der Ansprüche 9 oder 10, **dadurch gekennzeichnet, dass** in die Zunge (10) eine in Richtung der Führungsbahn (7) ausgerichtete Versteifung (104) eingeformt ist.

12. Schalter nach einem der Ansprüche 8 bis 11, **dadurch gekennzeichnet, dass** Kontaktträger (3), Sperrelement (8) und Zunge (10) einstückig als lsolierstoffkörper gefertigt sind.

13. Schalter nach Anspruch 12, **dadurch gekennzeichnet, dass** der Gleitkörper (16), das Betätigungselement (83), das Begrenzungselement (84) und/oder die Versteifung (104) in den Isolierstoffkörper eingeformt sind.

## Claims

1. A protective switch (1) for mounting into a low voltage distributor (5) with a plug-in socket (6) and with at least two parallel bus bars (L₁, L₂, L₃) held on the plug-in socket (6), which switch has a housing (2', 2") and also a contact plug (4) for making contact with one of the bus bars (L₁, L₂, L₃), wherein the contact plug (4) can be positioned as a function of the position of the bus bar with which contact is to be made, **characterised in that** the contact plug (4) is held on a contact carrier (3) that can be displaced at right-angles to the bus bars (L₁, L₂, L₃) and can be arrested on the switch housing (2', 2").

2. The switch according to Claim 1, **characterised in that** the contact carrier (3) has an opening (12), limited by an edging (11), through which opening the contact plug (4) is guided.

3. The switch according to Claim 2, **characterised in that** a contact cover (13), guided in the direction of the free end of the contact plug (3), is affixed on the edging (11).

4. The switch according to one of the Claims 2 or 3, **characterised in that** a connecting element (18), for the accommodation of a projection (15) or a depression of the contact plug (3), is formed into the edging (11).

5. The switch according to one of the Claims 2 or 4, **characterised in that** a balking element (8), a locking mechanism, and a sliding body (16) are held on the edging (11), and that a section (7'), aligned in the displacement direction (S), of a guide track (7) accommodating the sliding body (16), and latching elements (R₁, R₂, R₃), separated from one another in the displacement direction (S), for the form fit retention of the balking element (8), are formed into the housing (2', 2").

6. The switch according to Claim 5, **characterised in that** the balking element (8) includes a leaf spring (81), clamped on one side, at its free end carrying a latching nose (82).

7. The switch according to Claim 6, **characterised in that** an actuating element (83), guided out of the switch housing (2', 2"), is attached to the leaf spring (16).

8. The switch according to Claim 7, **characterised in that** a limiting element (84) is attached to the leaf spring (16), which limiting element above a bending load that is still permissible hits the switch housing (2', 2").

9. The switch according to one of the Claims 5 or 8, **characterised in that** a tongue (10) is held on the edging (11), which tongue can be displaced along the section (7') aligned in the displacement direction (S), and an adjacent curved section (7"), of the guide track (7), and which has a tongue section (101) designed to be electrically insulated.

10. The switch according to Claim 9, **characterised in that** the tip (102) of the tongue is guided to an opening (20) of the switch housing (2', 2"), which tip is visible after the mounting of the switch (1) into the low voltage distributor (5).

11. The switch according to one of the Claims 9 to 10, **characterised in that** a stiffening (104), aligned in the direction of the guide track (7), is formed into the tongue (10).

12. The switch according to one of the Claims 8 to 11, **characterised in that** the contact carrier (3), balking element (8) and tongue (10) are produced in one piece as a body of insulation material.

13. The switch according to Claim 12, **characterised in that** the sliding body (16), the actuating element (83), the limiting element (84) and/or the stiffening (104) are formed into the body of insulation material.

## Revendications

1. Disjoncteur (1) à intégrer dans une armoire de distribution à basse tension (5) comportant un socle enfichable (6) et comportant au moins deux barres collectrices (L₁, L₂, L₃) disposées en parallèle et tenues en position sur le socle enfichable (6), lequel disjoncteur présente un logement (2',2") ainsi qu'une prise de contact (4) pour contacter une des barres collectrices (L₁, L₂, L₃), moyennant quoi la prise de contact (4) peut être positionnée en fonction de la position de la barre collectrice à contacter, **caractérisé en ce que** la prise de contact (4) est déplaçable transversalement sur une des barres collectrices (L₁, L₂, L₃) et est tenue en position sur le support de contact (3) qui peut être arrêté sur le logement du disjoncteur (2,2").

2. Disjoncteur selon la revendication 1, **caractérisé en ce que** le support de contact (3) présente une ouverture (12) délimitée par une bordure (11) afin de réaliser la prise de contact (4).

3. Disjoncteur selon la revendication 2, **caractérisé en ce que** sur la bordure (11), un couvercle de contact (13) disposé dans la direction de l'extrémité libre de la prise de contact (3) est appliqué.

4. Disjoncteur selon une des revendications 2 ou 3, **caractérisé en ce que** dans la bordure (11), un élément de liaison (18) pour recevoir une protubérance (15) ou une cavité de la prise de contact (3) est façonné.

5. Disjoncteur selon une des revendications 2 à 4, **caractérisé en ce que** sur la bordure (11), un élément de verrouillage (8) d'un dispositif de verrouillage et un corps lisse (16) sont tenus en position et **en ce que** dans le logement (2',2") une section (7'), orientée dans la direction de poussée (S) dans le logement (2',2"), d'un rail de guidage (7) recevant le corps lisse (16) et des éléments d'encliquetage (R₁, R₂, R₃) espacés les uns des autres dans la direction de poussée (S) afin de maintenir par conjonction de forme l'élément de verrouillage (8) sont façonnés.

6. Disjoncteur selon la revendication 5, **caractérisé en ce que** l'élément de verrouillage (8) contient un ressort de flexion (81) encastré d'un côté, portant à son extrémité libre un nez d'encliquetage (82).

7. Disjoncteur selon la revendication 6, **caractérisé en ce que** sur le ressort de flexion (16), un élément d'actionnement (83) sortant du logement du disjoncteur (2',2") est appliqué.

8. Disjoncteur selon la revendication 7, **caractérisé en ce que** sur le ressort de flexion (16), un élément de limitation (84) est monté, lequel bute au dessus d'une sollicitation de flexion encore admissible sur le logement de disjoncteur (2',2").

9. Disjoncteur selon une des revendications 5 à 8, **caractérisé en ce que** sur la bordure (11), une languette (10) est tenue en position, laquelle est déplaçable le long de la section (7') orientée dans la direction de déplacement (S) et d'une section (7") recourbée qui lui y est contiguë du rail de guidage (7) et présente une section de languette (101) configurée de manière à fournir une isolation électrique.

10. Disjoncteur selon la revendication 9, **caractérisé en ce que** la pointe (102) de la languette est introduite dans une ouverture (20) du logement de disjoncteur (2',2"), laquelle est visible également après que le disjoncteur (1) a été intégré dans l'armoire de distribution à basse tension (5).

11. Disjoncteur selon une des revendications 9 ou 10, **caractérisé en ce que** dans la languette (10) est façonné un renforcement (104) orienté dans la direction du rail de guidage (7).

12. Disjoncteur selon une des revendications 8 à 11, **caractérisé en ce que** le support de contact (3), l'élément de verrouillage (8) et la languette (10) sont fabriqués en un seul bloc comme un corps de matériau isolant.

13. Disjoncteur selon la revendication 12, **caractérisé en ce que** le corps lisse (16), l'élément d'actionnement (83), l'élément de limitation (84) et/ou le renforcement (104) sont façonnés dans le corps de matériau isolant.
